# EUROPÄISCHE PATENTSCHRIFT

(11) **EP 0 602 360 B1**
(45) Veröffentlichungstag und Bekanntmachung des Hinweises auf die Patenterteilung: **02.01.1997**
(21) Anmeldenummer: 93117540.0
(22) Anmeldetag: 29.10.1993
(51) Int. Cl.: B43K 8/18, B43K 7/10

(54) **Tinten- oder Tuscheschreibgerät**
Ink writing implement
Instrument à encre pour écrire

(30) Priorität: 18.12.1992 DE 4243686
(43) Veröffentlichungstag der Anmeldung: 22.06.1994
(73) Patentinhaber: rotring international GmbH & Co KG, D-22525 Hamburg (DE)
(72) Erfinder: Bastiansen, Bernd, D-22765 Hamburg (DE); Ahrens, Hans-Joachim, D-38855 Wernigerode (DE)

(56) Entgegenhaltungen:
- DE-A- 3 244 697
- DE-C- 3 445 944
- FR-A- 2 624 436
- NL-A- 7 907 389

## Beschreibung

Die Erfindung bezieht sich auf ein Tinten- oder Tuscheschreibgerät mit einem die in Berührung mit der Schreibunterlage kommende Schreibspitze aufweisenden Vorderteil, einer Schreibflüssigkeitspatrone, deren die Schreibflüssigkeit enthaltender Innenraum vor der Inbetriebnahme dichtend verschlossen ist und im Betrieb in Verbindung mit dem Vorderteil steht, sowie mit einem Ausgleichssystem, das in einem eine vordere Öffnung für den Durchtritt des Vorderteils aufweisenden Gehäuse angeordnet ist und das im Betrieb mit einem Ende in Verbindung mit dem Innenraum der Schreibflüssigkeitspatrone und mit dem anderen Ende in Verbindung mit der Umgebungsluft steht.

Bei einem bekannten Schreibgerät dieser Art (NL-A-7907389) , bei dem der Schreibflüssigkeitsbehälter auch als Schreibflüssigkeitspatrone ausgebildet sein kann, ist auf das rohrförmige, die Schreibspitze tragende Teil der Patrone eine Ventilationspatrone aufgesteckt. Das aus einer gewickelten Folie bestehende Ventilationselement überdeckt eine Queröffnung des rohrförmigen Teiles der Tintenpatrone und stellt somit die Verbindung zwischen Tintenraum und Druckausgleichselement her. Bei dieser bekannten Konstruktion läßt sich die Schreibflüssigkeitspatrone nach hinten von der Ventilationspatrone abziehen, so daß sie durch Aufstecken einer neuen Schreibflüssigkeitspatrone ersetzt werden kann.
Eine neue Patrone muß bei dem bekannten Gerät mit einer Kappe verschlossen werden, um ein Auslaufen oder Austrocknen zu verhindern. Hierbei muß die Abdeckkappe die Belüftungsöffnung der Patrone wegen der Auslaufgefahr dichtend verschließen.

Es soll eine Lösung gefunden werden, die eine Kappe überflüssig macht und die dem Kunden garantiert, daß die Patrone ungebraucht ist.

Bei dem erfindungsgemäßen Schreibgerät kann die Patrone mit dem unlösbar daran befestigten Vorderteil aus einer Aufbewahrungsstellung, in der der Innenraum der mit ihm verbundenen Schreibflüssigkeitspatrone dichtend verschlossen ist, in eine Betriebsstellung bewegt werden, in der das hintere Ende des Vorderteils die Abdichtung des Innenraums zerstört hat. Auf diese Weise wird die Verbindung von Innenraum der Schreibflüssigkeitspatrone zur Schreibspitze hergestellt. Falls dabei der Lamellenkörper ein durchgehendes Rohrteil für die Aufnahme des Vorderteils aufweist, kann in der Wandung des Rohrteils eine Öffnung vorhanden sein, die in Verbindung mit dem einen Ende des Ausgleichssystems steht.

Um bei einem derartigen Aufbau eine definierte Halterung des Vorderteils im Ausgleichssystem und eine ausreichende Abstützung gegen axiale Kräfte beim Schreiben oder Zeichnen, insbesondere beim Einsatz in Zirkeln oder Plottern zu erhalten, kann eine Positionieranordnung für die axiale Sicherung des Vorderteils im Ausgleichssystem vorgesehen sein. Diese kann einen Vorsprung aufweisen, der beispielsweise am Vorderteil ausgebildet ist und der mit einem an einem Ende offenen Axialschlitz zusammenwirkt, der an seinem geschlossenen Ende einen querverlaufenden Eingriffsbereich aufweist. Auf diese Weise kann der Vorsprung beim Einführen des Vorderteils in das Ausgleichssystem in das offene Ende des Axialschlitzes eingeführt und in der erreichten Endstellung des Vorderteils durch eine Verdrehbewegung in den Eingriffsbereich verlagert werden, in dem er gegen axiale Bewegungen abgestützt wird.

Es ist auch möglich, Schreibflüssigkeitspatrone und Vorderteil einstückig auszubilden.

Bei einem solchen Aufbau kann am Ausgleichssystem eine Öffnungseinrichtung vorgesehen sein, die beim Einsetzen des Vorderteils in das Ausgleichssystem die Verbindung zwischen diesem und dem Innenraum der Schreibflüssigkeitspatrone herstellt. Die Verbindung erfolgt also in diesem Fall nicht über den Innenraum des Vorderteils.

Die Öffnungseinrichtung kann aus einem nach hinten über das Ausgleichssystem vorstehenden Rohrabschnitt bestehen, der zur Herstellung der Verbindung mit dem Innenraum der Schreibflüssigkeitspatrone die diese dichtend verschließende Abdichtung zerstört.

Die Erfindung wird im folgenden anhand der Ausführungsbeispiele zeigenden Figuren näher erläutert.
- Figur 1: zeigt einen Teilschnitt durch ein Schreibgerät in Form eines Röhrchenschreibers.
- Figur 2: zeigt in einer Teildarstellung die Positionieranordnung des Schreibgerätes gemäß Figur 1.
- Figur 3: zeigt im Schnitt ein anderes Ausführungsbeispiel eines Schreibgerätes, bei dem sich der Innenraum der Schreibflüssigkeitspatrone noch in einem abgedichteten Zustand befindet.
- Figur 4: zeigt das Schreibgerät aus Figur 3 im Zustand für den Schreibbetrieb.

Der in den Figuren 1 und 2 dargestellte Röhrchenschreiber hat ein Vorderteil aus einem Rohrabschnitt 1, einem in dessen vorderem Ende befestigten Übergangsabschnitt 2 und einem im vorderen Ende des Übergangsabschnittes 2 befestigten, üblichen Schreibröhrchen 3. Im Rohrabschnitt 1 befindet sich ein Fallgewichtskörper 4, der von einer Feder 6 nach vorn gedrückt wird, jedoch begrenzt axial hin- und herbewegbar ist. Im vorderen Ende des Fallgewichtskörpers 4 ist ein sich in das Schreibröhrchen 3 erstreckender Reinigungsdraht 5 befestigt.

An der Außenseite des hinteren Endbereiches des Rohrabschnittes 1 des Vorderteils sind sägezahnförmige Vorsprünge 7 ausgebildet, die in Eingriff mit entsprechenden Vertiefungen im Halsabschnitt einer Schreibflüssigkeitspatrone 10 stehen. Dabei verbinden die sägezahnförmigen Vorsprünge 7 des Rohrabschnittes 1 und die entsprechenden Vertiefungen im Halsabschnitt der Schreibflüssigkeitspatrone 10 das Vorderteil und die Schreibflüssigkeitspatrone 10 untrennbar, d.h. der Benutzer kann den Rohrabschnitt 1 nicht aus dem Halsabschnitt der Schreibflüssigkeitspatrone 10 herausziehen.

In einer nicht dargestellten Aufbewahrungsstellung steht eine hinter den sägezahnförmigen Vorsprüngen 7 vorgesehene, an der Außenfläche des Rohrabschnittes 1 ausgebildete Ringrippe 8 in Eingriff mit einer Ringnut 14 im Halsabschnitt der Schreibflüssigkeitspatrone 10. Dadurch liegt das hintere Ende des Rohrabschnittes 1 im Abstand von einer Dichtung 12, die in diesem Zustand die Austrittsöffnung des Innenraums 11 der Schreibflüssigkeitspatrone 10 dichtend verschließt.

Wie dargesellt, ist das Vorderteil durch einen Lamellenkörper 20 hindurch gesteckt, der ein im wesentlichen durchgehendes Rohrteil 21 hat und an dessen Außenseite durch die Lamellen ringförmige Ausgleichskanäle 22 gebildet werden, die in der üblichen Weise miteinander in Verbindung stehen, wobei das vordere Ende der Ausgleichskammern durch einen Axialkanal 23 und das hintere Ende durch die Verbindung mit dem Innenraum des Rohrabschnittes 1 des Vorderteils über eine Querbohrung 9 gebildet wird. Über eine Verteilerkapillare wird die durch die Querbohrung 9 austretende Schreibflüssigkeit den einzelnen Lamellen zugeführt. Der Lamellenkörper 20 sitzt fest in einem Gehäuse 30, das an seinem vorderen Ende eine Durchtrittsöffnung aufweist, durch die sich der das Schreibröhrchen 3 tragende Übergangsabschnitt 2 des Vorderteils erstreckt.

Geht man davon aus, daß der Benutzer in die Einheit aus Gehäuse 30 und Lamellenkörper 20 ein neues Vorderteil und eine neue Schreibflüssigkeitspatrone 10 einsetzen will, so schiebt er das Vorderteil von hinten durch das Rohrteil 21 des Lamellenkörpers 20, bis die vom Rohrabschnitt 1 des Vorderteils gebildete Ringschulter an den hinteren Rand der vorderen Öffnung des Gehäuses 30 anstößt. Bei diesem Einsetzen des Vorderteils mit auf ihm gehalterter Schreibflüssigkeitspatrone 10 wurde ein an der Außenseite des Rohrabschnitts 1 des Vorderteils vorhandener Vorsprung 29 in einen im Lamellenkörper 20 vorgesehenen, nach hinten offenen Axialschlitz 24 (Figur 2) eingeführt und gelangte bis in einen quer zu dem Axialschlitz 24 verlaufenden Eingriffsbereich 25. Zum axialen Positionieren des Vorderteils verdreht der Benutzer das Vorderteil bezüglich dem Lamellenkörper 20 derart, daß der Vorsprung 29 aus dem Bereich des Axialschlitzes 24 gelangt und axial in beiden Richtungen durch die Begrenzungswandungen des Eingriffsbereichs 25 gesichert ist. In dieser gesicherten Stellung drückt der Benutzer die Schreibflüssigkeitspatrone 10 nach vorn, so daß die Ringrippe 8 des Rohrabschnittes 1 aus der Ringnut 14 im Halsabschnitt der Schreibflüssigkeitspatrone 10 herausgedrückt wird und in die dahinterliegende Ringnut des Halsabschnittes gelangt, wie dies in Figur 1 zu erkennen ist. Dabei erfolgt selbstverständlich auch eine Verlagerung der sägezahnförmigen Vorsprünge 7 nach hinten in die dargestellte Lage, und das hintere Ende des Rohrabschnittes 1 durchbricht die Abdichtung 12, so daß der Innenraum 11 der Schreibflüssigkeitspatrone 10 mit dem Innenraum des Rohrabschnittes 1 und somit einerseits mit dem Schreibröhrchen 3, und andererseits über die Queröffnung 9 mit der Ausgleichskammer verbunden ist. Auf diese Weise gelangt Schreibflüssigkeit zum Schreibröhrchen 3 und der Innenraum 11 der Schreibflüssigkeitspatrone 10 ist über die Queröffnung 9, die Ausgleichskammer und eine im vorderen Ende des Gehäuses 30 vorhandene Öffnung 31 mit der Umgebungsluft verbunden.

Ist die Schreibflüssigkeitspatrone 10 leergeschrieben oder soll sie aus anderen Gründen ausgetauscht werden, so zieht der Benutzer die Schreibflüssigkeitspatrone 10 einschließlich des Vorderteils nach hinten aus dem Lamellenkörper 20 heraus und setzt in der beschriebenen Weise eine neue Einheit aus Vorderteil und Schreibflüssigkeitspatrone ein, nachdem üblicherweise zuvor das wieder zu benutzende Ausgleichssystem sorgfältig gereinigt wurde.

In dem Ausführungsbeispiel gemäß Figuren 3 und 4 hat das Schreibgerät die Form eines Tintenkugelschreibers, der am vorderen Ende seines Vorderteils 101 eine als Schreibspitze dienende Kugel 103 aufweist. Das rohrförmige Vorderteil 101 ist einstückig mit der Tintenpatrone 110 ausgebildet, deren Innenraum 111 in der Aufbewahrungsstellung mittels einer Membran 112 gegenüber dem hinteren Ende des sich aus der vorderen Wand der Tintenpatrone 110 erstreckenden Vorderteils 101 abdichtet.

Der das Ausgleichssystem bildende Lamellenkörper 120 weist übliche Ausgleichskammern 122 auf und ist am vorderen Ende durch einen Ringkörper 126 und am hinteren Ende durch einen Ringkörper 127 begrenzt, zwischen denen sich ein Rohrteil 121 erstreckt. Der Lamellenkörper 120 sitzt fest in einem Gehäuse 130, das eine vordere Öffnung 132 hat, die über einen angedeuteten Axialkanal 131 im vorderen Ringkörper 126 des Lamellenkörpers 120 mit dem Ausgleichssystem in Verbindung steht. Im hinteren Ringkörper 127 ist ein nach hinten vorstehender Rohrabschnitt 128 ausgebildet, dessen hinteres Ende angeschrägt ist, um eine Art Schneidkante zu bilden.

In der dargestellten Lage gemäß Figur 3 ist das Vorderteil 101 in das Rohrteil 121 des Lamellenkörpers 120 eingeschoben, jedoch befindet sich die Schreibspitze 103 noch im Inneren des Gehäuses 130 und der Innenraum 111 der Tintenpatrone 110 ist noch durch die Membran 112 dichtend verschlossen.

Um den Tintenkugelschreiber in die Betriebsstellung zu bringen, wird die Einheit aus Vorderteil 101 und Tintenpatrone 110 im Gehäuse 130 aus der Lage gemäß Figur 3 nach vorn in die Lage gemäß Figur 4 geschoben. Dabei durchbricht der Rohrabschnitt 128 eine der durch Vertiefungen 113 gebildeten Sollbruchstellen in der vorderen Wand der Tintenpatrone 110 und löst die Membran 112 aus ihrer abdichtenden Stellung, so daß Schreibflüssigkeit in das hintere Ende des Vorderteils 101 eintreten und zur Schreibspitze 103 gelangen kann. Darüber hinaus wird über den Rohrabschnitt 128 eine Verbindung vom Innenraum 110 zum Ausgleichssystem 120 hergestellt.

## Patentansprüche

1. Tinten- oder Tuscheschreibgerät mit einem die in Berührung mit der Schreibunterlage kommende Schreibspitze (3; 103) aufweisenden Vorderteil (1, 2; 101), einer Schreibflüssigkeitspatrone (10; 110), deren die Schreibflüssigkeit enthaltender Innenraum (11; 111) vor der Inbetriebnahme dichtend verschlossen ist und im Betrieb in Verbindung mit dem Vorderteil (1, 2; 101) steht, sowie mit einem Ausgleichssystem (20; 120), das in einem eine vordere Öffnung (132) für den Durchtritt des Vorderteils (1, 2; 101) aufweisenden Gehäuse (30; 130) angeordnet ist und das im Betrieb mit einem Ende in Verbindung mit dem Innenraum (11; 111) der Schreibflüssigkeitspatrone und mit dem anderen Ende in Verbindung mit der Umgebungsluft steht, wobei Schreibflüssigkeitspatrone (10; 110) und Vorderteil (1, 2; 101) unlösbar miteinander verbunden sind und das Vorderteil (1, 2; 101) durch eine hintere Öffnung in das einen Lamellenkörper aufweisende Ausgleichssystem (20; 120) einführbar und bis in eine Stellung bewegbar ist, in der es über die vordere Öffnung (132) im Gehäuse (30; 130) vorsteht, **dadurch gekennzeichnet,** daß das Vorderteil ( 1, 2; 101) aus einer Aufbewahrungsstellung, in der der Innenraum (11; 111) der mit ihm verbundenen Schreibflüssigkeitspatrone (10; 110) dichtend verschlossen ist, in eine Betriebsstellung bewegbar ist, in der ein Abdichtelement (12; 112) des Innenraumes (11; 111) geöffnet wird.

2. Tinten- oder Tuscheschreibgerät nach Anspruch 1, **dadurch gekennzeichnet**, daß eine Öffnungseinrichtung aus einem nach hinten über das Ausgleichssystem (120) vorstehenden Rohrabschnitt (128) besteht, der zur Herstellung der Verbindung mit dem Innenraum (111) der Schreibflüssigkeitspatrone (110) die diese dichtend verschließende Abdichtung (112) zerstört.

3. Tinten- oder Tuscheschreibgerät nach Anspruch 1, **gekennzeichnet** durch eine Positionieranordnung (24, 25, 29) für die axiale Sicherung des Vorderteils ( 1, 2) im Ausgleichssystem (20).

4. Tinten- oder Tuscheschreibgerät nach Anspruch 3, **dadurch gekennzeichnet**, daß die Positionieranordnung einen Vorsprung (29) aufweist, der mit einem an einem Ende offenen Axialschlitz (24) zusammenwirkt, der an seinem geschlossenen Ende einen querverlaufenden Eingriffsbereich (25) aufweist.

## Claims

1. An ink writing implement having a front section (1, 2; 101) bearing the writing tip (3; 103) which comes into contact with the writing pad, an ink cartridge (10; 110), the interior (11; 111) of which which contains the ink is sealed tightly before commencing use and during operation communicates with the front section (1, 2; 101), and with a compensation system (20; 120) which is located in a housing (30; 130) having a front opening (132) for the front section (1, 2; 101) to pass through and which during operation has one end communicating with the interior (11; 111) of the ink cartridge and the other end communicating with the ambient air, with the ink cartridge (10; 110) and the front section (1, 2; 101) being connected non-detachably together and the front section (1, 2; 101) being able to be introduced through a rear opening into the compensation system (20; 120) having a lamella body and being able to be moved into a position in which it projects across the front opening (132) in the housing (30; 130), characterised in that the front section (1, 2; 101) can be moved from a storage position in which the interior (11; 111) of the ink cartridge (10; 110) connected thereto is sealed tight, into an operating position in which a sealing element (12; 112) for the interior (11; 111) is opened.

2. An ink writing implement according to Claim 1, characterised in that an opening means consists of a tube section (128) projecting backwards across the compensation system (120) which in order to establish the connection to the interior (111) of the ink cartridge (110) destroys the seal (112) which seals it tight.

3. An ink writing implement according to Claim 1, characterised by a positioning arrangement (24, 25, 29) for axially securing the front section (1, 2) in the compensation system (20).

4. An ink writing implement according to Claim 3, characterised in that the positioning arrangement has a projection (29) which cooperates with an axial slot (24) open at one end, which has a transversely extending engagement region (25) at its closed end.

## Revendications

1. Instrument pour écrire à encre ou encre de chine, comportant une partie avant (1, 2, 101) munie d'une pointe d'écriture (3, 103) venant en contact avec le support d'écriture, une cartouche à liquide d'écriture (10, 110) dont la chambre (11, 111) contenant le liquide est fermée de manière étanche avant la mise en route et communique avec la partie avant (1, 2, 101) en position de fonctionnement, ainsi qu'un système d'équilibrage (20, 120) ayant un corps (30, 130) muni d'une ouverture (132) avant pour le passage de la partie avant (1, 2, 101) et qui en fonctionnement communique par une extrémité avec la chambre intérieure (11, 111) de la cartouche à liquide d'écriture et par son autre extrémité avec l'atmosphère ambiante, la cartouche à liquide d'écriture (10, 110) de la partie avant (1, 2, 101) étant reliée solidairement et la partie avant (1, 2, 101) s'introduit par une ouverture arrière dans le système d'équilibrage (20, 120) muni d'un corps à lamelles, et se déplaçant jusque dans une position dans laquelle cette partie dépasse l'ouverture avant (132) du corps (30, 130),
caractérisé en ce que
la partie avant (1, 2, 101) peut être déplacée d'une position de stockage pour laquelle la chambre intérieure (11, 111) de la cartouche à liquide d'écriture (10, 110) qu'elle porte est fermée de manière étanche et une position d'utilisation dans laquelle un élément d'étanchéité (12, 112) de la chambre intérieure (11, 111) est ouvert.

2. Appareil pour l'écriture à encre ou encre de chine selon la revendication 1,
caractérisé en ce que
le dispositif d'ouverture se compose d'un segment de tube (128) en saillie vers l'arrière du système d'équilibrage (120) et qui détruit le moyen d'étanchéité (112) qui ferme de manière étanche la chambre (111) de la cartouche à liquide d'écriture (110) pour réaliser la liaison.

3. Appareil pour l'écriture à encre ou encre de chine selon la revendication 1,
caractérisé par
un dispositif de positionnement (24, 25, 29) pour fixer axialement la partie avant (1, 2) dans le système d'équilibrage (20).

4. Appareil pour l'écriture à encre ou encre de chine selon la revendication 3,
caractérisé en ce que
le dispositif de positionnement comporte une partie en saillie (29) qui coopère avec une fente axiale (24) dont l'extrémité arrière est ouverte, cette fente ayant à son extrémité fermée, une zone d'action (25) transversale.
